# EUROPÄISCHE PATENTSCHRIFT

(11) **EP 0 835 975 B1**
(45) Veröffentlichungstag und Bekanntmachung des Hinweises auf die Patenterteilung: **08.09.1999**
(21) Anmeldenummer: 97121318.6
(22) Anmeldetag: 13.01.1995
(51) Int. Cl.: E05B 27/00

(54) **Schliesszylinder**
Cylinder lock
Serrure cylindrique

(30) Priorität: 18.01.1994 DE 9400744 U
(43) Veröffentlichungstag der Anmeldung: 15.04.1998
(62) Teilanmeldung aus: 95100397.9
(73) Patentinhaber: Niemann, Hans-Dieter, D-50169 Kerpen-Horrem (DE)
(72) Erfinder: Krämer, Stephan, 51109 Köln (DE); Budich, Andreas, 53844 Troisdorf (DE)
(74) Vertreter: Eichler, Peter, Dipl.-Ing.

(56) Entgegenhaltungen:
- CH-A- 636 669
- DE-A- 2 828 343
- DE-A- 3 603 687
- DE-B- 1 055 996
- GB-A- 2 159 564

## Beschreibung

Die Erfindung bezieht sich auf einen Schließzylinder, dessen im Gehäuse drehbeweglicher Kern radial an einen Schlüsselkanal angrenzende verschiebliche Kernstifte hat, die mit federbelasteten Gehäusestiften bei Betätigung mit einem stiftseitig geeignet eingeschnittenen Schlüssel im Sinne einer Freigabe einer Drehbewegung des Kerns zusammenwirken, und der in seinem Kern mindestens ein weiteres Sperrteil aufweist, das mit der Schlüsselspitze des Schlüssels in dessen Einschubrichtung entgegen einer Federkraft aus einer Sperrstellung mit radialem Sperreingriff in eine Drehfreigabestellung verstellbar ist, in der das Gehäuse eine Ringnut aufweist, die für das drehbeaufschlagte Sperrteil Bewegungsfreiraum ist, der außerhalb eines Bereichs der Kernstifte angeordnet ist, wobei das Sperrteil ein im Kern begrenzt längsverstellbarer Nutenstein mit einem radial vorspringenden und in einer Längsausnehmung des Gehäuses in Schlüsseleinschubrichtung beweglichen Nutenstift ist.

Ein Schließzylinder mit den eingangs genannten Merkmalen ist aus der DE-C-10 55 996 bekannt.

Der Erfindung liegt die Aufgabe zugrunde, einen Schließzylinder mit den eingangs genannten Merkmalen so zu verbessern, daß er eine größere Sicherheit gegen die Benutzung von falschen Schlüsseln bietet, ohne dabei die Funktionssicherheit der herkömmlichen Stiftzuhaltungen zu beeinträchtigen.

Diese Aufgabe wird dadurch gelöst, daß das Sperrteil neben dem Schlüsselkanal angeordnet ist und einen Verstellstift aufweist, der in den Schlüsselkanal durch einen die Bewegungen des Sperrteils gestattenden Längsschlitz eingreift.

Für die Erfindung ist von Bedeutung, daß zwar ein radialer Eingriff des Sperrteils in das Gehäuse erfolgt, um eine unerwünschte Drehbewegung des Kerns auszuschließen, daß andererseits aber eine axial, also in Einschubrichtung erfolgende Verstellbewegung des Sperrteils erforderlich ist, um dieses in die Drehfreigabestellung zu bewegen. Infolgedessen kann das Sperrteil einer herkömmlichen Ausbildung eines Schließzylinders optimal angepaßt werden, ohne in dessen Stiftzuhaltungs- oder Schlüsselkanalbereich eingreifen zu müssen. Insbesondere ist die Verdrehung des Kerns im Gehäuse infolge einer außerhalb des Stiftbereichs gelegenen Ringnut möglich, die eine Umfangsbewegung des Sperrteils mit einem radial vorspringenden Element zuläßt, oder den Einsatz eines radialen Kernringvorsprungs, der in konstruktiv einfacher und zuverlässiger Weise auf ein verdrehfestes Sperrteil abzustimmen ist.

Der Schließzylinder ist so ausgestaltet, daß das Sperrteil ein im Kern begrenzt längsverstellbarer Nutenstein mit einem radial vorspringenden und in einer Längsausnehmung des Gehäuses in Schlüsseleinschubrichtung beweglichen Nutenstift ist. Der längsverstellbare Nutenstein gewährt, daß der in der Längsausnehmung bewegliche Nutenstift aus seinen Sperrstellungen in die einzig zulässige Drehfreigabestellung zu verschieben ist, wenn der zugelassene Schlüssel in den Schlüsselkanal eingeschoben wird. Der Nutenstein kann gemeinsam mit dem Nutenstift als solide Baueinheit ausgebildet werden, die sämtlichen Anforderungen genügt, um ein gewaltsames Verdrehen des Kerns zu verhindern, wenn sich der Nutenstein in einer Sperrstellung befindet.

Eine besonders querschnittsstarke Ausbildung des Sperrteils und damit eine Ausbildung des Schließzylinders mit entsprechend gesteigertem Sicherheits- und Zuverlässigkeitsgrad wird dann erreicht, wenn das Sperrteil neben dem Schlüsselkanal angeordnet ist und einen Verstellstift aufweist, der in den Schlüsselkanal durch einen die Bewegungen des Sperrteils gestattenden Längsschlitz eingreift. Bei dieser Ausgestaltung ist eine zerstörende Einflußnahme auf das Sperrteil durch den Schlüsselkanal hindurch außer auf seinen Verstellstift nicht möglich. Der Verstellstift erfordert andererseits, daß der in den Schlüsselkanal eingeführte Schlüssel seiner Auslegung bzw. Anordnung am Nutenstein entsprechend ausgebildet ist, damit das Sperrteil in die bestimmungsgemäße Drehfreigabestellung verstellbar ist. Die Bemessung des Verstellstifts und seine Anordnung bilden von Schließzylinder zu Schließzylinder variierbare Sicherheitsparameter.

Es ist zweckmäßig, den Schließzylinder so auszubilden, daß die Längsausnehmung des Gehäuses als nutenstiftweiter Durchbruch ausgebildet ist, durch den der Nutenstift mit dem Sperrteil zusammengebaut ist, nachdem der mit dem Sperrteil versehene Kern in das Gehäuse eingebaut ist. Bei dieser Ausgestaltung des Schließzylinders ist es möglich, die Längsausnehmung des Gehäuses nicht bis zu dessen Ende bzw. bis zur schließbartseitigen Gehäuseaussparung durchzuführen. Vielmehr ist eine Anordnung einer Längsausnehmung lediglich im Verschiebungsbereich des Sperrteils erforderlich. Da die Längsausnehmung bzw. der Durchbruch nutenstiftweit ausgebildet ist, paßt zwar der Nutenstift hindurch und kann nach dem Zusammenbau des Kerns mit dem Gehäuse eingesetzt werden, jedoch fällt das Sperrteil nicht aus dem Durchbruch heraus.

Es kann vorteilhaft sein, daß sich die Längsausnehmung des Gehäuses über die Ringnut hinaus erstreckt. Ein unpassender Schlüssel schiebt das Sperrteil über die Drehfreigabestellung hinaus, so daß eine Sperrung erreicht wird, ähnlich wie bei den Stiftzuhaltungen. Eine Verdrehung des Schlüssels in der Drehfreigabestellung ist nicht möglich, da die Kernstifte vom Schlüssel nicht bestimmungsgemäß verstellt sind und eine Kerndrehung verhindern.

Um eine in Längsrichtung des Profilzylinders schlanke Ausbildung zu erreichen, wird so gestaltet, daß die die Federkraft erzeugende Feder eine mit dem Sperrteil gleichachsig im Kern angeordnete Zylinderfeder mit einem Außendurchmesser ist, der die Weite der Längsausnehmung übersteigt. Diese Ausgestaltung hat darüber hinaus den Vorteil, daß für die Zylinderfeder auch dann keine besonderen Maßnahmen für ihre radiale Halterung getroffen werden müssen, wenn sich die Längsausnehmung aus dem Bereich der Sperrstellung des Sperrteils über die Drehfreigabestellung hinaus erstreckt.

Die oben genannte Aufgabe wird bei einem Schließzylinder mit den eingangs genannten Merkmalen auch dadurch gelöst, daß das begrenzt längsverstellbare Sperrteil in Sperrstellung neben den Kernstiften und zumindest mit einem Teil seines Querschnitts im gehäusenahen Schlüsselkanalbereich angeordnet ist, und daß das mit seinem Nutenstift aus dem Bereich der Kernstifte in die Drehfreigabestellung verstellte Sperrteil mit den Kernstiften überlappt. Auch bei dieser Ausgestaltung ist es möglich, das Sperrteil z.B. radial in eine Längsnut des Gehäuses eingreifen zu lassen und es aus einer solchen Sperrstellung in eine Drehfreigabestellung zu verstellen, um dann eine Verdrehung des Zylinderkerns mit dem Schlüssel zu bewirken. Es ergibt sich eine insgesamt radial wenig aufwendige Lösung, wobei die Bereiche des Kerns neben dem Schlüsselkanal unbeeinträchtigt bleiben.

Der Profilzylinder ist insbesondere dann in Längsrichtung vergleichsweise kurz, wenn der zugehörige Schlüssel eine den Verstellstift des Sperrteils aufnehmende Längsnut mit reidenseitiger Betätigungskante aufweist. Die Länge des Profilzylinders wird dann außer durch die Anzahl der Stiftzuhaltungen nur noch durch den für die Ringnut erforderlichen Platzbedarf bestimmt, so daß auch vergleichsweise kurze Schließzylinder mit erfindungsgemäßen Sicherheitsmaßnahmen ausgerüstet werden können. Die den Verstellstift des Sperrteils aufnehmende Längsnut kann ohne weiteres im Bereich für das Schlüsselschaftprofil angeordnet werden, wobei die erforderliche Schwächung hier nicht stört.

Bei der vorbeschriebenen Ausführung des Schließzylinders ist es vorteilhaft, ihn so auszubilden, daß die die Federkraft erzeugende Feder eine mit dem Sperrteil gleichachsig im Kern angeordnete Zylinderfeder ist, die sich einerseits am Sperrteil und andererseits an einem Verschlußteil abstützt, das den Schlüsselkanal des Kerns zumindest in der Flucht des Sperrteils abschließt. Es handelt sich um eine Bauform, bei der die weiteren Sicherungsteile sämtlich aufeinanderfolgend angeordnet sind, so daß sich dadurch auch eine entsprechende Vereinfachung des Aufbaus und der Montage ergibt, wenn eine Längsausnehmung für das längsverstellbare Sperrteil bis zum Zylinderende bzw. zur schließbartseitigen Gehäuseaussparung durchläuft. Die zusätzlichen Sperrteile können dann von diesem Ende bzw. von dieser Aussparung aus nacheinander eingebaut und festgelegt werden.

Eine im vorgenannten Sinne weitere vorteilhafte Ausgestaltung des Schließzylinders ergibt sich dadurch, daß das Verschlußteil ein fest in den Schlüsselkanal eingebautes Teil mit einer die Feder zum Teil aufnehmenden Bohrung ist, in der sich ein Widerlagerstift befindet. Der materialmäßige Aufwand für die zusätzlichen Sperrteile ist hierbei besonders gering.

Mit lediglich zwei zusätzlichen Teilen für ein Sperrteil kommt der Schließzylinder hingegen aus, wenn er so ausgebildet ist, daß das Verschlußteil ein im Gehäuse drehbarer Ring ist, der die Feder teilweise aufnimmt und sich mit dem Kern mitdreht.

Die Erfindung wird anhand von in der Zeichnung dargestellten Ausführungsbeispielen erläutert. Es zeigt:
- Fig.1: eine schematische Seitenansicht eines erfindungsgemäßen Schließzylinders mit in den Schlüsselkanal einzusteckendem Schlüssel,
- Fig.2: den Schnitt AG der Fig.1,
- Fig.3: eine vergrößerte Schnittdarstellung durch ein Gehäuse des Schließzylinders ohne dessen Kern,
- Fig.4: den Schnitt AB der Fig.3, aber mit eingesetztem Kern,
- Fig.5, 6: den Fig.1,2 ähnliche Darstellungen, jedoch mit korrektem eingeschobenen Schlüssel,
- Fig.7,8: den Fig.5,6 entsprechende Darstellungen mit eingeschobenem falschen Schlüssel, und
- Fig.9,10,11,12: den Fig.3,4 ähnliche Darstellungen mit Ausgestaltungen des Profilzylinders, die eine axial offene Längsausnehmung des Gehäuses zum radialen Eingriff eines Sperrglieds aufweisen.

Der in den Figuren dargestellte Schließzylinder 10 hat ungeachtet seiner unterschiedlichen Darstellungen jeweils ein Gehäuse 11 mit einer lediglich in Fig.3 mit 37 bezeichneten Gehäusebohrung, in der ein Kern 12 drehbar angeordnet ist. Das Gehäuse 11 ist für einen Doppelzylinder bestimmt und demgemäß mit einer mittig zwischen den beiden Gehäusehälften angeordneten Nut 38 für einen nicht dargestellten Schließbart versehen. Der Kern 12 ist mit einem Schlüssel 16 drehverstellbar, der in einen Schlüsselkanal 13 einschiebbar ist. Vertikal zum Schlüsselkanal 13 sind in dessen Ebene Kernstifte 14 in entsprechenden Bohrungen des Kerns 12 und Gehäusestifte 15 in entsprechenden Bohrungen des Gehäuses 11 angeordnet. Die Stifte 14,15 sind von an gehäusefesten Widerlagerstiften 39 abgestützten Federn 40 federbelastet und bilden Stiftzuhaltungen, die ein Verdrehen des Kerns wirksam verhindern, wenn sie nicht von dem mit Einschnitten 41 versehenen Schlüssel 16 entgegen ihrer Federbelastung mit einem Einschnitt 41 in die einzige vorbestimmte Stellung verschoben sind, in der die Trennebene der Stifte 14,15 mit dem Außenumfang des Kerns 12 zusammenfällt. In diesem Fall verhindern sie eine Drehverstellung des Kerns 12 nicht.

Zusätzlich zu den vorbeschriebenen Stiftzuhaltungen sind bei den unterschiedlichen Ausführungsformen der Erfindung zusätzliche Sperrteile 17 vorhanden, die ebenfalls vom Schlüssel 16 in eine vorbestimmte Stellung verschoben werden müssen, damit der Kern 12 im Gehäuse 11 verdreht werden kann.

Das in den Fig.1 bis 12 abgebildete Sperrteil 17 ist jeweils als begrenzt längsverstellbarer Nutenstein ausgebildet, wobei die Fig.1 bis 8,9 und 10 sowie 11 und 12 jeweils unterschiedliche Sperrteile 17 zeigen, die jedoch jeweils in einer Nut 42 des Kerns 12 begrenzt längsverstellbar sind. Allen unterschiedlichen Ausgestaltungen des Sperrteils 17 ist gemeinsam, daß sie einen radial vorspringenden Nutenstift 22 aufweisen, der in eine Längsausnehmung 21 des Gehäuses 11 eingreift und darin entsprechend der Verstellung des Sperrteils 17 in den Richtungen der Schlüsseleinschubrichtung 18 verschieblich ist.

Im Längsverstellbereich des Nutenstifts 22 ist eine Ringnut 19 vorhanden, die querschnittsmäßig auf den Nutenstift 22 abgestimmt ist, so daß letzterer innerhalb der Ringnut 19 verstellt werden kann. Die Ringnut 19 ist außerhalb des Bereichs der Stiftzuhaltungen angeordnet, so daß die Sicherheit des Schließzylinders 10 bezüglich seiner Stiftzuhaltungen nicht dadurch beeinträchtigt wird, daß infolge der zusätzlichen Ringnut eine Stiftzuhaltung wegfallen müßte. Andererseits wird die Längserstreckung des Schließzylinders 10 dadurch gering gehalten, daß sich der Bewegungsbereich des Sperrteils 17 mit dem Bereich der Stiftzuhaltungen überlappt. Das Sperrteil 17 befindet sich bei Sperrstellung gemäß Fig.3, 4 in einer Anordnung neben dem Schlüsselkanal 13 und oberhalb sowie neben den Kernstiften 14 bzw. den zugehörigen Bohrungen. Bei den Ausführungsformen der Fig.9 bis 12 ist die Ausgestaltung des Sperrteils 17 insofern unterschiedlich, als es im Bereich des Schlüsselkanals 13 angeordnet ist, nämlich dort, wo bei eingeschobenem Schlüssel die Schlüsselschulter zu liegen kommt.

Die Sperrteile 17 sind entgegen der Kraft einer Feder 25 aus ihrer durch diese Feder 25 bestimmten extremen Sperrstellung zumindest soweit verschiebbar, daß ihr Nutenstift 22 zur Deckung mit der Ringnut 19 gelangen kann. Diese Stellung ist in Fig.6 dargestellt. In dieser Stellung kann der in Schlüsseleinschubrichtung 18 eingesteckte Schlüssel 16 den Kern 12 verdrehen und damit das ordnungsgemäße Aufsperren des zugehörigen Schlosses bewirken. Die Fig.2,6 und 8 lassen jedoch erkennen, daß die Bewegungsmöglichkeit des Sperrteils 17 infolge der Bemessung der zugehörigen Nut 42 sowie der Längsausnehmung 21 für den Nutenstift 22 größer ist, als es bis zum Erreichen der in Fig.6 dargestellten Drehfreigabestellung notwendig wäre. Infolgedessen kann das Sperrteil 17 z.B. in die Fig.8 dargestellte Stellung verschoben werden, in der der Nutenstift 22 eine Verdrehung des Kerns 12 ebenfalls verhindert. Die Aufsperrsicherheit wird dadurch verbessert.

Das Sperrteil 17 der Fig.3 zeigt beispielhafte Abmessungen X,Y und Z, welche für die Aufsperrsicherheit des Schließzylinders maßgeblich sind. Ihre Veränderung führt dazu, daß der Schließzylinder 10 jeweils eines anderen Schlüssels 16 bedarf, um ordnungsgemäß aufgesperrt werden zu können. Entsprechendes gilt auch für die Sperrteile 17,17' der anderen Ausführungsvarianten der Figuren.

Das Sperrteil 17 ist neben dem Schlüsselkanal 13 angeordnet und bedarf zu seiner Betätigung durch den Schlüssel 16 eines Eingriffs in den Schlüsselkanal 13, wofür das Sperrteil 17 einen Verstellstift 23 aufweist, der durch einen Längsschlitz 24 des Kerns in den Schlüsselkanal eingreift. Der Schlüssel 16 weist eine auf den Verstellstift 23 abgestimmte Längsnut 28 auf, die es gestattet, den Schlüssel 16 in seiner Einschubrichtung 18 soweit einzuschieben, daß er einerseits in die in Fig.5,6 dargestellte Stellung gelangt, andererseits das Sperrteil 17 mit einer Betätigungskante 29 seiner Längsnut 28 soweit wie nötig verstellt. Die Längsnut 28 ist erforderlich, weil das Sperrteil 17 in seiner Sperrstellung bezüglich der Einschubrichtung 18 auf Höhe der Stiftzuhaltungen angeordnet ist. Hier benötigt der Schlüssel jedoch Einschnitte zur Betätigung der benachbarten Stiftzuhaltung, kann deswegen also nicht im Hinblick auf den Verstellstift einfach insgesamt kürzer ausgebildet werden. Die Längsnut 28 verschafft den notwendigen Freiraum. Dieser Freiraum könnte allerdings auch durch einen in der Schlüsselschulter gelegenen Ausschnitt geschaffen werden. Ein solcher Ausschnitt ist beispielsweise dann nötig, wenn das Sperrteil 17 gemäß den Fig.9 bis 12 in denjenigen Bereich des Profilkanals 13 hineinragt, der zur Aufnahme der Schlüsselschulter bestimmt ist. Die Längenbemessung dieses Totalausschnitts ist vergleichsweise ebenso, nämlich derart, daß das Sperrteil 17 von einer Sperrkante des Schlüsselschulterausschnitts bei vollständigem Schlüsseleinschub allenfalls in eine Position verstellt werden kann, in der der Nutenstift 22 in seine Drehfreigabestellung im Bereich der Ringnut 19 gelangt.

Wenn der Schlüssel 16 entfernt wird, kann das Sperrteil 17 von einer Feder 25 aus der Drehfreigabestellung in die Sperrstellung zurückgeschoben werden. Die Feder 25 ist jeweils in der Nut 42 des Sperrteils 17 angeordnet. Die Sperrteile 17 der Fig.1 bis 8 können nur ohne Nutenstift 22 in den Kern eingebaut werden, da die Längsausnehmung 21 des Gehäuses 11 nicht bis zu dessen schließbartseitigem Ende durchläuft. Das Sperrteil 17 wird daher zweiteilig ausgebildet, wobei der Nutenstift 22 ein besonderes Bauteil ist, welches nach dem Einbau des Sperrteils 17 in den Kern durch die Längsausnehmung 21 hindurch in eine Bohrung des Sperrteils 17 eingesetzt wird. Der Einbau erfolgt z.B. durch Verpressen und/oder Verkleben.

Aus Fig.2 ist ersichtlich, daß die Feder 25 als Zylinderfeder ausgebildet ist, deren Außenumfang 26 größer sein muß, als die Weite 27 der Längsausnehmung 21, damit die Feder 25 in der Nut 42 des Sperrteils 17 gehalten bleibt.

Die Fig.9,10 zeigen ein Verschlußteil 30, das in den Aufnahmebereich für die Schlüsselschulter des Schlüssels 16 im Bereich des Schlüsselkanals 13 eingebaut ist. Es ist hier verpreßt und sitzt entsprechend fest. In eine Bohrung 31 ist ein Widerlagerstift 32 für die Feder 25 eingebaut, deren anderes Ende sich am Sperrteil 17 abstützt.

In den Fig.ll,12 ist ein Verschlußteil 30' als Ring ausgebildet und am Kern 12 festgelegt, so daß er sich in einer Gehäusebohrung 36 des Gehäuses 11 mitdrehen kann. Das Verschlußteil 30' stützt die Feder 25 gegen das Sperrteil 17 ab. Die Gehäusebohrung 36 ist so ausgebildet, daß sie den gleichen Außendurchmesser hat, wie die Ringnut 19, so daß der Herstellungsaufwand entsprechend vereinfacht wird, indem die Tiefe des Verschlußteils 30' so bemessen wird, daß sie der Tiefe der Gehäusebohrung 36 abzüglich der Breite für die Ringnut 19 entspricht.

## Patentansprüche

1. Schließzylinder (10), dessen im Gehäuse (11) drehbeweglicher Kern (12) radial an einen Schlüsselkanal (13) angrenzende verschiebliche Kernstifte (14) hat, die mit federbelasteten Gehäusestiften (15) bei Betätigung mit einem stiftseitig geeignet eingeschnittenen Schlüssel (16) im Sinne einer Freigabe einer Drehbewegung des Kerns (12) zusammenwirken, und der in seinem Kern (12) mindestens ein weiteres Sperrteil (17) aufweist, das mit der Schlüsselspitze des Schlüssels (16) in dessen Einschubrichtung (18) entgegen einer Federkraft aus einer Sperrstellung mit radialem Sperreingriff in eine Drehfreigabestellung verstellbar ist, in der das Gehäuse (11) eine Ringnut (19) aufweist, die für das drehbeaufschlagte Sperrteil (17) Bewegungsfreiraum ist, der ausserhalb eines Bereichs der Kernstifte (14) angeordnet ist, wobei das Sperrteil (17) ein im Kern (12) begrenzt längsverstellbarer Nutenstein mit einem radial vorspringenden und in einer Längsausnehmung (21) des Gehäuses (11) in Schlüsseleinschubrichtung (18) beweglichen Nutenstift (22) ist, **dadurch gekennzeichnet**, daß das Sperrteil (17) neben dem Schlüsselkanal (13) angeordnet ist und einen Verstellstift (23) aufweist, der in den Schlüsselkanal (13) durch einen die Bewegungen des Sperrteils (17) gestattenden Längsschlitz (24) eingreift.

2. Schließzylinder nach Anspruch 1, **dadurch gekennzeichnet,** daß die Längsausnehmung (21) des Gehäuses (11) als nutenstiftweiter Durchbruch ausgebildet ist, durch den der Nutenstift (22) mit dem Sperrteil (17) zusammengebaut ist, nachdem der mit dem Sperrteil (17) versehene Kern (12) in das Gehäuse (11) eingebaut ist.

3. Schließzylinder nach Anspruch 1 oder 2, **dadurch gekennzeichnet,** daß sich die Längsausnehmung (21) des Gehäuses (11) über die Ringnut (19) hinaus erstreckt.

4. Schließzylinder nach einem der Ansprüche 1 bis 3, **dadurch gekennzeichnet**, daß die die Federkraft erzeugende Feder (25) eine mit dem Sperrteil (17) gleichachsig im Kern (12) angeordnete Zylinderfeder mit einem Außendurchmesser (26) ist, der die Weite (27) der Längsausnehmung (21) übersteigt.

5. Schließzylinder (10), dessen im Gehäuse (11) drehbeweglicher Kern (12) radial an einen Schlüsselkanal (13) angrenzende verschiebliche Kernstifte (14) hat, die mit federbelasteten Gehäusestiften (15) bei Betätigung mit einem stiftseitig geeignet eingeschnittenen Schlüssel (16) im Sinne einer Freigabe einer Drehbewegung des Kerns (12) zusammenwirken, und der in seinem Kern (12) mindestens ein weiteres Sperrteil (17) aufweist, das mit der Schlüsselspitze des Schlüssels (16) in dessen Einschubrichtung (18) entgegen einer Federkraft aus einer Sperrstellung mit radialem Sperreingriff in eine Drehfreigabestellung verstellbar ist, in der das Gehäuse (11) eine Ringnut (19) aufweist, die für das drehbeaufschlagte Sperrteil (17) Bewegungsfreiraum ist, der ausserhalb eines Bereichs der Kernstifte (14) angeordnet ist, wobei das Sperrteil (17) ein im Kern (12) begrenzt längsverstellbarer Nutenstein mit einem radial vorspringenden und in einer Längsausnehmung (21) des Gehäuses (11) in Schlüsseleinschubrichtung (18) beweglichen Nutenstift (22) ist, **dadurch gekennzeichnet**, daß das begrenzt längsverstellbare Sperrteil (17) in Sperrstellung neben den Kernstiften (14) und zumindest mit einem Teil seines Querschnitts im gehäusenahen Schlüsselkanalbereich angeordnet ist, und daß das mit seinem Nutenstift (22) aus dem Bereich der Kernstifte (14) in die Drehfreigabestellung verstellte Sperrteil (17) mit den Kernstiften (14) überlappt.

6. Schließzylinder nach einem der Ansprüche 1 bis 5, **dadurch gekennzeichnet**, daß der zugehörige Schlüssel (16) eine den Verstellstift (23) des Sperrteils (17) aufnehmende Längsnut (28) mit reidenseitiger Betätigungskante (29) aufweist.

7. Schließzylinder nach Anspruch 5 oder 6, **dadurch gekennzeichnet**, daß die die Federkraft erzeugende Feder (25) eine mit dem Sperrteil (17) gleichachsig im Kern (12) angeordnete Zylinderfeder ist, die sich einerseits am Sperrteil (17) und andererseits an einem Verschlußteil (30,30') abstützt, das den Schlüsselkanal (13) des Kerns (12) zumindest in der Flucht des Sperrteils (17) abschließt.

8. Schließzylinder nach einem der Ansprüche 5 bis 7, **dadurch gekennzeichnet**, daß das Verschlußteil (30) ein fest in den Schlüsselkanal (13) eingebautes Teil mit einer die Feder (25) zum Teil aufnehmenden Bohrung (31) ist, in der sich ein Widerlagerstift (32) befindet.

9. Schließzylinder nach Anspruch 8, **dadurch gekennzeichnet**, daß das Verschlußteil (30') ein im Gehäuse (11) drehbarer Ring ist, der die Feder (25) teilweise aufnimmt und sich mit dem Kern (12) mitdreht.

10. Schließzylinder nach einem der Ansprüche 1 bis 9, **dadurch gekennzeichnet**, daß eine Vielzahl von Sperrteilen (17) mit unterschiedlichen Bemessungen in derselben Ebene über den Kernumfang verteilt sind.

## Claims

1. Locking cylinder (10), whose core (12) which can be moved rotatably in the housing (11) has displaceable core pins (14) which adjoin a key channel (13) in a radial manner and which cooperate with spring-loaded housing pins (15) upon actuation by means of a key (16), which is cut in a suitable manner on the pin side, in the sense of a release of a rotational movement of the core (12), and said locking cylinder comprises in its core (12) at least one further blocking part (17) which can be adjusted with the tip of the key (16) in its insertion direction (18) against a resilient force from a blocking position with radial blocking engagement to a rotational movement release position, in which the housing (11) comprises an annular groove (19) which for the blocking part (17) which is influenced by rotational movement represents a movement free space disposed outside of a region of the core pins (14), wherein the blocking part (17) is a sliding block which can be adjusted in the core (12) to a limited extent longitudinally and which comprises a radially protruding groove pin (22) which can be moved in a longitudinal recess (21) of the housing (11) in the key insertion direction (18), characterised in that the blocking part (17) is disposed adjacent to the key channel (13) and comprises an adjusting pin (23) which engages into the key channel (13) through a longitudinal slot (24) which allows the blocking part (17) to move.

2. Locking cylinder according to claim 1, characterised in that the longitudinal recess (21) of the housing (11) is formed as an opening which is as wide as the groove pin and through which the groove pin (22) is assembled with the blocking part (17) after the core (12) which is provided with the blocking part (17) is installed in the housing (11).

3. Locking cylinder according to claim 1 or 2, characterised in that the longitudinal recess (21) of the housing (11) extends beyond the annular groove (19).

4. Locking cylinder according to any one of the claims 1 to 3, characterised in that the spring (25) which produces the resilient force is a cylinder spring which is disposed in the core (12) on the same axis as the blocking part (17) and which has an outer diameter (26) which exceeds the width (27) of the longitudinal recess (21).

5. Locking cylinder (10), whose core (12) which can be moved rotatably in the housing (11) has displaceable core pins (14) which adjoin a key channel (13) in a radial manner and which cooperate with spring-loaded housing pins (15) upon actuation by means of a key (16), which is cut in a suitable manner on the pin side, in the sense of a release of a rotational movement of the core (12), and said locking cylinder comprises in its core (12) at least one further blocking part (17) which can be adjusted with the tip of the key (16) in its insertion direction (18) against a resilient force from a blocking position with radial blocking engagement to a rotational movement release position, in which the housing (11) comprises an annular groove (19) which for the blocking part (17) which is influenced by rotational movement represents a movement free space disposed outside of a region of the core pins (14), wherein the blocking part (17) is a sliding block which can be adjusted in the core (12) to a limited extent longitudinally and which comprises a radially protruding groove pin (22) which can be moved in a longitudinal recess (21) of the housing (11) in the key insertion direction (18), characterised in that the blocking part (17) which can be adjusted to a limited extent longitudinally is disposed in the blocking position adjacent to the core pins (14) and at least with one part of its cross-section in the key channel region in proximity to the housing, and that the blocking part (17) which is adjusted with its groove pin (22) from the region of the core pins (14) to the rotational movement release position overlaps with the core pins (14).

6. Locking cylinder according to any one of the claims 1 to 5, characterised in that the associated key (16) comprises a longitudinal groove (28) which receives the adjusting pin (23) of the blocking part (17) and which has an actuation edge on both sides*.

7. Locking cylinder according to claim 5 or 6, characterised in that the spring (25) which produces the resilient force is a cylinder spring which is disposed in the core (12) on the same axis as the blocking part (17) and which on one side is supported on the blocking part (17) and on the other side is supported on a closure part (30, 30') which terminates the key channel (13) of the core (12) at least in the alignment of the blocking part (17).

8. Locking cylinder according to any one of the claims 5 to 7, characterised in that the closure part (30) is a part which is installed in the key channel (13) in a fixed manner and has a bore (31) which partially receives the spring (25) and in which there is located a counter bearing pin (32).

9. Locking cylinder according to claim 8, characterised in that the closure part (30') is a ring which can be rotated in the housing (11), partially receives the spring (25) and rotates simultaneously with the core (12).

10. Locking cylinder according to any one of the claims 1 to 9, characterised in that a plurality of blocking parts (17) having different dimensions are distributed in the same plane over the core periphery.

## Revendications

1. Cylindre de fermeture (10) dont le barillet (12) mobile en rotation dans l'enveloppe (11) a des tiges de barillet mobiles (14) qui sont voisines, radialement, d'un canal de clé (13) et qui, actionnées à l'aide d'une clé (16)pourvue du côté des tiges d'encoches appropriées, coopèrent avec des tiges d'enveloppe chargées par ressort (15) pour autoriser un mouvement de rotation du barillet (12), lequel cylindre de fermeture comporte dans son barillet (12) au moins un élément de blocage supplémentaire (17) qui est apte à être déplacé à l'encontre d'une force de ressort à l'aide de la pointe de la clé (16), dans le sens d'introduction (18) de celle-ci, pour passer d'une position de blocage avec accouplement de blocage radial à une position d'autorisation de rotation dans laquelle l'enveloppe (11) présente une rainure annulaire (19) constituant pour l'élément de blocage (17) sollicité en rotation un espace libre de mouvement qui est disposé à l'extérieur d'une zone des tiges de barillet (14), l'élément de blocage (17) étant défini par un coulisseau qui présente une mobilité longitudinale limitée, dans le barillet (12), et qui comporte une tige de coulissement (22) saillant radialement et mobile dans le sens d'introduction de clé (18) dans un creux longitudinal (21) de l'enveloppe (11), **caractérisé** en ce que l'élément de blocage (17) est disposé près du canal de clé (13) et comporte une tige de déplacement (23) qui pénètre dans le canal de clé (13) par une fente longitudinale (24) permettant les mouvements de l'élément de blocage (17).

2. Cylindre de fermeture selon la revendication 1, **caractérisé** en ce que le creux longitudinal (21) de l'enveloppe (11) est conçu comme une ouverture aussi large que la tige de coulissement, par laquelle la tige de coulissement (22) est assemblée avec l'élément de blocage (17) une fois que le barillet (12) pourvu de l'élément de blocage (17) est monté dans l'enveloppe (11).

3. Cylindre de fermeture selon la revendication 1 ou 2, **caractérisé** en ce que le creux (21) de l'enveloppe (11) dépasse la rainure annulaire (19).

4. Cylindre de fermeture selon l'une des revendications 1 à 3, **caractérisé** en ce que le ressort (25) qui génère la force de ressort est un ressort cylindrique qui est disposé dans le barillet (12) suivant le même axe que l'élément de blocage (17) et qui présente un diamètre extérieur (26) supérieur à la largeur (27) du creux longitudinal (21).

5. Cylindre de fermeture (10) dont le barillet (12) mobile en rotation dans l'enveloppe (11) a des tiges de barillet mobiles (14) qui sont voisines, radialement, d'un canal de clé (13) et qui, actionnées à l'aide d'une clé (16) pourvue du côté des tiges d'encoches appropriées, coopèrent avec des tiges d'enveloppe chargées par ressort (15) pour autoriser un mouvement de rotation du barillet (12), lequel cylindre de fermeture comporte dans son barillet (12) au moins un élément de blocage supplémentaire (17) qui est apte à être déplacé à l'encontre d'une force de ressort à l'aide de la pointe de la clé (16), dans le sens d'introduction (18) de celle-ci, pour passer d'une position de blocage avec accouplement de blocage radial à une position d'autorisation de rotation dans laquelle l'enveloppe (11) présente une rainure annulaire (19) constituant pour l'élément de blocage (17) sollicité en rotation un espace libre de mouvement qui est disposé à l'extérieur d'une zone des tiges de barillet (14), l'élément de blocage (17) étant défini par un coulisseau qui présente une mobilité longitudinale limitée, dans le barillet (12), et qui comporte une tige de coulissement (22) saillant radialement et mobile dans le sens d'introduction de clé (18) dans un creux longitudinal (21) de l'enveloppe (11), **caractérisé** en ce que dans la position bloquée, l'élément de blocage (17) à mobilité longitudinale limitée est disposé près des tiges de barillet (14) et avec une partie au moins de sa section transversale dans la zone du canal de clé située près de l'enveloppe, et en ce que l'élément de blocage (17) passé avec sa tige de coulissement (22) de la zone des tiges de barillet (14) à la position d'autorisation de rotation chevauche les tiges de barillet (14).

6. Cylindre de fermeture selon l'une des revendications 1 à 5, **caractérisé** en ce que la clé correspondante (16) a une rainure longitudinale (28) qui reçoit la tige de déplacement (23) de l'élément de blocage (17) et qui présente une arête d'actionnement (29) située côté tête.

7. Cylindre de fermeture selon la revendication 5 ou 6, **caractérisé** en ce que le ressort (25) qui génère la force de ressort est un ressort cylindrique qui est disposé dans le barillet (12) suivant le même axe que l'élément de blocage (17) et qui s'appuie d'un côté sur l'élément de blocage (17) et de l'autre côté sur un élément de fermeture (30, 30') qui ferme le canal de clé (13) du barillet (12) au moins dans l'alignement de l'élément de blocage (17).

8. Cylindre de fermeture selon l'une des revendications 5 à 7, **caractérisé** en ce que l'élément de fermeture (30) est un élément monté à demeure dans le canal de clé (13) et pourvu d'un perçage (31) qui reçoit en partie le ressort (25) et dans lequel se trouve une tige de butée (32).

9. Cylindre de fermeture selon la revendication 8, **caractérisé** en ce que l'élément de fermeture (30') est un anneau qui est apte à tourner dans l'enveloppe (11) et qui reçoit en partie le ressort (25) et tourne avec le barillet (12).

10. Cylindre de fermeture selon l'une des revendications 1 à 9, **caractérisé** en ce que plusieurs éléments de blocage (17) de dimensions différentes sont disposés dans le même plan sur la circonférence du barillet.
